# EUROPÄISCHE PATENTSCHRIFT

(11) **EP 4 188 657 B1**
(45) Veröffentlichungstag und Bekanntmachung des Hinweises auf die Patenterteilung: **17.06.2026**
(21) Anmeldenummer: 21766107.3
(22) Anmeldetag: 03.08.2021
(51) Int. Cl.: B27M 3/00, B27B 1/00, B32B 21/13, E04C 2/12

(54) **VERFAHREN ZUM HERSTELLEN VON KONSTRUKTIONSBAUHOLZ AUS SCHWACHHOLZ UND KONSTRUKTIONSBAUHOLZ**
METHOD FOR PRODUCING CONSTRUCTION WOOD FROM SMALL-DIMENSIONED WOOD, AND CONSTRUCTION WOOD
PROCÉDÉ DE FABRICATION DE BOIS DE CONSTRUCTION À PARTIR DE MENU BOIS

(30) Priorität: 03.08.2020 DE 102020120386
(43) Veröffentlichungstag der Anmeldung: 07.06.2023
(73) Patentinhaber: Haas, Xaver, 84326 Falkenberg (DE)
(72) Erfinder: Haas, Xaver, 84326 Falkenberg (DE)
(74) Vertreter: Rothkopf, Ferdinand
(86) Internationale Anmeldenummer: PCT/DE2021/100668
(87) Internationale Veröffentlichungsnummer: WO 2022/028654

(56) Entgegenhaltungen:
- EP-A1- 3 042 744
- EP-A2- 0 029 256
- EP-B1- 3 352 986
- WO-A1-02/085587
- WO-A1-2012/031854
- AT-A1- 515 171
- AT-A1- 516 697
- AT-B- 382 547
- CN-B- 103 372 898
- DE-A1- 2 159 337
- DE-A1- 4 135 247

## Beschreibung

### Hintergrund der Erfindung

Die Erfindung betrifft ein Verfahren zum Herstellen von Konstruktionsbauholz aus Holz mit den Schritten: Bereitstellen eines Schwachholz-Stammes, der sich in eine Längsrichtung erstreckt, dabei einen im Wesentlichen kreisrunden Querschnitt aufweist und sich in seiner Längsrichtung konisch verjüngt,
und Auftrennen des Schwachholz-Stammes in zwei Halbhölzer, die dabei je begrenzt sind von einer Mittelschnittfläche und einer dazu parallelen Außenschnittfläche, Besäumen der beiden Halbhölzer mit jeweils zwei Flanken, wobei die beiden Flanken entlang der konischen Form des ursprünglichen Schwachholz-Stammes aufeinander zulaufend besäumt werden,

Herstellen einer einschichtigen Endlos-Platte mittels aneinander Anlegen und Verleimen von mehreren besäumten Halbhölzern mit ihren seitlichen Flanken, wobei die Halbhölzer mit ihren aufeinander zulaufenden Flanken wechselseitig aneinander angelegt werden -Abtrennen mindestens eines Plattenstreifens von der Endlos-Platte mit im Wesentlichen zueinander parallelen Streifenflanken,

Herstellen eines Endlos-Plattenstreifens mittels hintereinander Anlegen und Verleimen von mehreren Plattenstreifen, wobei die Plattenstreifen an ihren Enden mit Zinken versehen werden. Ein solches Verfahren ist aus dem Dokument CN 103 372 898 B bekannt.

Unter Schwachholz gemäß der Erfindung wird vorliegend Rundholz von Bäumen verstanden, das einen vergleichsweise kleinen Zopfdurchmesser aufweist, der insbesondere zwischen 100 mm und 200 mm beträgt. Derartiges Schwachholz wird auch als so genanntes "Papierholz" bezeichnet, weil derartiges Holz derzeit vorzugsweise für die Papierherstellung verwendet wird. Derartiges Schwachholz weist in der Regel und hier vorzugsweise eine Stammlänge von zwischen 1 m und 6 m, vorzugsweise zwischen 2 m und 5 m auf.

Aus WO 2012/031854 A1 ist ein Verfahren zur Herstellung verklebter Holzverbundprodukte aus Langholz-Rohholz von im Wesentlichen gleicher Rohholzlänge bekannt, wobei die Holzverbundprodukte zu einer frei wählbaren Holzverbundbreite und/oder Holzverbundlänge verbindbar sind, wobei im Wesentlichen jedes Langholz- Rohholz jeweils in Längsrichtung in Langholzteile sowie in äußere Schwartenteile geteilt und nach dem Trocknen und anschließenden Egalisieren eine Profilierung an gegenüberliegenden Seitenflächen jedes Langholzteils hergestellt wird. Nach geeignetem Anordnen und Nebeneinanderlegen werden die Langholzteile an den Seitenflächen zu einem Holzverbund verklebt, wobei Keilzinkenverbindungen an Stirnseiten jedes Holzverbunds über dessen gesamte Holzverbundbreite hergestellt werden, und wiederholt stirnseitig Holzverbund an Holzverbund an den jeweiligen Keilzinkenverbindungen miteinander verklebt werden, bis ein Holzverbundprodukt in gewählter Holzverbundlänge erhalten wird.

Aus CN 103 372 898 B, EP 3 352 986 B1, WO 02/085587 A1 und AT 516 697 A1 sind weitere Verfahren bekannt, mit denen eine möglichst hohe Materialausbeute aus dem Rohstoff Holz zum Herstellen verschiedener Endprodukte erreicht werden soll.

### Zugrundeliegende Aufgabe

Der Erfindung liegt die Aufgabe zugrunde, Schwachholz der genannten Art einer höherwertigen Nutzung zuzuführen, als es bei der Papierherstellung der Fall ist.

### Erfindungsgemäße Lösung

Diese Aufgabe ist erfindungsgemäß mit einem Verfahren zum Herstellen von Konstruktionsbauholz aus Schwachholz mit folgenden Schritten gelöst:
- Bereitstellen eines Schwachholz-Stammes, der sich in eine Längsrichtung erstreckt, dabei einen im Wesentlichen kreisrunden Querschnitt aufweist und sich in seiner Längsrichtung konisch verjüngt,
- Auftrennen des Schwachholz-Stammes in zwei Halbhölzer, die dabei je begrenzt sind von einer Mittelschnittfläche und einer dazu parallelen Außenschnittfläche,
- Besäumen der beiden Halbhölzer mit jeweils zwei Flanken, deren Hauptebenen sich insbesondere im Wesentlichen senkrecht oder alternativ vorzugsweise in einem Winkel zwischen 55° und 77° zur Mittelschnittfläche erstrecken, wobei die beiden Flanken entlang der konischen Form des ursprünglichen Schwachholz-Stammes aufeinander zulaufend besäumt werden,
- Herstellen einer einschichtigen Endlos-Platte mittels aneinander Anlegen und Verleimen von mehreren besäumten Halbhölzern mit ihren seitlichen Flanken, wobei die Halbhölzer mit ihren aufeinander zulaufenden Flanken wechselseitig aneinander angelegt werden.

Die Dicke der Halbhölzer beträgt dabei vorzugsweise zwischen 45 mm und 90 mm. Besonders bevorzugt ist eine stufenweise Dicke in Abhängigkeit des Durchmessers des verarbeiteten Schwachholz-Stammes von 47 mm (bei mindestens 100 mm Zopfdurchmesser), 67 mm (bei mindestens 140 mm Zopfdurchmesser) und 87 mm (bei mindestens 180 mm Zopfdurchmesser).

Vorzugsweise werden dabei beim Herstellen der einschichtigen Endlos-Platte die besäumten Halbhölzer zunächst getrocknet.

Ferner wird beim Herstellen der einschichtigen Endlos-Platte vorteilhaft in die seitlichen Flanken der besäumten Halbhölzer mindestens eine Stufung bzw. Profilierung ausgebildet, insbesondere nach dem Trocknen der besäumten Halbhölzer. Diese Profilierung bildet dabei vorzugsweise eine Stufe in einer ansonsten im Wesentlichen ebenen Fläche, deren Hauptebene sich schräg zur Mittelschnittfläche erstreckt. Der Winkel zwischen der Mittelschnittfläche und der Hauptebene dieser Profil- bzw. Flankenfläche beträgt dabei vorzugsweise in Abhängigkeit des Durchmessers des verarbeiteten Schwachholz-Stammes zwischen 55° und 72°.

Das erfindungsgemäße Verfahren zum Herstellen von Konstruktionsbauholz aus Schwachholz weist erfindungsgemäß ferner den Schritt auf: Abtrennen mindestens eines Plattenstreifens von der Endlos-Platte mit im Wesentlichen zueinander parallelen Streifenflanken, insbesondere mit einer Breite von zwischen 8 cm und 30 cm.

Darüber hinaus ist das Verfahren zum Herstellen von Konstruktionsbauholz aus Schwachholz gemäß der Erfindung weiter gekennzeichnet durch den Schritt: Herstellen eines Endlos-Plattenstreifens mittels hintereinander Anlegen und Verleimen von mehreren Plattenstreifen, wobei die Plattenstreifen an ihren Enden mit Zinken versehen werden.

Ferner ist bei dem Verfahren zum Herstellen von Konstruktionsbauholz aus Schwachholz gemäß der Erfindung ferner der Schritt vorgesehen: Hobeln des Endlos-Plattenstreifens auf ein Dicken-Endmaß.

Schließlich ist bei dem erfindungsgemäßen Verfahren zum Herstellen von Konstruktionsbauholz aus Schwachholz erfindungsgemäß auch der Schritt vorgesehen: Herstellen eines Balkens mittels übereinander Anordnen und Verleimen mehrerer, zuvor auf vorbestimmte Länge abgelängter Endlos-Plattenstreifen.

Die Erfindung bezieht sich auch auf mit einem derartigen Verfahren hergestelltes Konstruktionsbauholz.

### Kurzbeschreibung der Zeichnungen

Nachfolgend wird ein Ausführungsbeispiel der erfindungsgemäßen Lösung anhand der beigefügten schematischen Zeichnungen näher erläutert. Es zeigt:
- Fig. 1: eine Erläuterung von Arbeitsschritten eines Ausführungsbeispiels der erfindungsgemäßen Lösung,
- Fig. 2: eine teilweise, stirnseitige Draufsicht auf ein Schwachholz zur Verarbeitung gemäß dem erfindungsgemäßen Verfahren.

### Detaillierte Beschreibung des Ausführungsbeispiels

In Fig. 1 ist ein Ausführungsbeispiel eines Verfahren 10 zum Herstellen von Konstruktionsbauholz 12 aus Schwachholz 14 dargestellt. Das Verfahren umfasst dabei einen Schritt 16, bei dem ein Schwachholz-Stamm 18 bereitgestellt wird, der sich in eine Längsrichtung erstreckt, dabei einen im Wesentlichen kreisrunden Querschnitt 20 aufweist und sich in seiner Längsrichtung konisch verjüngt (nicht dargestellt). Der Schwachholz-Stamm 18 weist dabei vorzugsweise einen Durchmesser am Zopf (dünnes Ende) von zwischen 100 mm und 200 mm und/oder einen Durchmesser am Stock (dickes Ende) von zwischen 124 mm und 224 mm auf. Der Schwachholz-Stamm 18 wird dann im Schritt 16 weiter in zwei Halbhölzer 22 aufgetrennt, die je begrenzt sind von einer Mittelschnittfläche 24 und einer dazu parallelen Außenschnittfläche 26.

In einem Schritt 28 werden die Halbhölzer 22 besäumt bzw. seitlich gefräst, wobei dieses Besäumen bzw. Fräsen der beiden Halbhölzer konisch erfolgt, mit jeweils zwei Flanken 30, deren Hauptebenen sich senkrecht zur Mittelschnittfläche 24 erstrecken. Dabei folgen die beiden Flanken 30 entlang der konischen Form des ursprünglichen Schwachholz-Stammes 18 aufeinander zulaufend.

Nachfolgend erfolgt dann ein Schritt 32, bei dem das derart vorbereitete Holz zunächst auf eine Restfeuchte von vorzugsweise zwischen 12 % und 20 %, besonders bevorzugt zwischen 15 % und 18 % getrocknet wird, um dann in einem Schritt 34 in den Flanken 30 mit je einer Profilierung bzw. Stufung 36 versehen zu werden.

In einem Schritt 38 werden die derartigen, besäumten und profilierten Halbhölzer 22 mit ihren seitlichen, aufeinander zulaufenden, profilierten Flanken 30 wechselseitig aneinander gelegt. Dann werden die derart vorverarbeiteten Halbhölzer 22 an ihren profilierten Flanken 30 miteinander zu einer einschichtigen Endlos-Platte 40 verleimt.

Von dieser einschichtigen Endlos-Platte 40 werden dann in einem Schritt 42 einzelne Plattenstreifen 44 abgetrennt, die je zueinander parallele Streifenflanken 46 aufweisen.

Die einzelnen Streifenflanken 46 werden dann in einem Schritt 48 an ihren Enden je mit Zinken 50, insbesondere in Gestalt einer Längskeilverzinkung versehen, hintereinander angelegt und dann an den Zinken 50 miteinander verleimt. So entsteht ein Endlosstrang bzw. Endlos-Plattenstreifen 52 aus Plattenstreifen 44, der dann in einem Schritt 54 auf eine vorbestimmte Länge abgelängt und auf ein Dicken-Endmaß 56 gehobelt wird, wodurch ein so genanntes Konstruktionsvollholz bzw. eine Lamelle 58 hergestellt wird.

Schließlich wird dann aus derartigen Lamellen 58 mittels übereinander Anordnen und Verleimen ein Balken in Gestalt eines BSH-Balkens 60 (Bauschichtholz-Balken), eines Duo-Balkens 62 oder eines Trio-Balkens 64 hergestellt. Alternativ kann auch ein so genanntes Brettsperrholz 66, insbesondere der Qualität CLT, derart hergestellt werden.

Die Fig. 2 zeigt teilweise einen Schwachholz-Stamm 18 in stirnseitiger Draufsicht, wobei ein Zopfradius 68 sowie ein Stockradius 70 angezeichnet sind. Mittels eines Sägeschnittes 72 dabei ein Halbholz 22 mit seiner Mittelschnittfläche 24 und gegenüberliegend seiner Außenschnittfläche 26 ausgebildet. Die Fig. 2 veranschaulicht weiter einen oben bereits genannten Winkel 74 zwischen einer Hauptebene 76 der Stufung bzw. Profilierung 36 und der Mittelschnittfläche 24. Dieser Winkel 74 beträgt in Abhängigkeit der Durchmesser des verarbeiteten Schwachholz-Stammes vorteilhaft zwischen 55° und 72°, insbesondere zwischen 60° und 65°.

### Bezugszeichenliste

- 10: Verfahren zum Herstellen von Konstruktionsbauholz
- 12: Konstruktionsbauholz
- 14: Schwachholz
- 16: Schritt Bereitstellen und Auftrennen Schwachholz-Stamm
- 18: Schwachholz-Stamm
- 20: Querschnitt
- 22: Halbholz
- 24: Mittelschnittfläche
- 26: Außenschnittfläche
- 28: Schritt Besäumen
- 30: Flanke
- 32: Schritt Trocknen
- 34: Schritt Profilieren der Flanken
- 36: Stufung bzw. Profilierung
- 38: Schritt Verleimen
- 40: einschichtige Endlos-Platte
- 42: Schritt Abtrennen Plattenstreifen
- 44: Plattenstreifen
- 46: Streifenflanke
- 48: Schritt Zinken und Verleimen Plattenstreifen
- 50: Zinke
- 52: Endlosstrang bzw. Endlos-Plattenstreifen
- 54: Schritt Ablängen und Hobeln
- 56: Dicken-Endmaß
- 58: Lamelle bzw. Konstruktionsvollholz
- 60: BSH-Balken
- 62: Duo-Balken
- 64: Trio-Balken
- 66: Brettsperrholz
- 68: Zopfradius
- 70: Stockradius
- 72: Sägeschnitt
- 74: Winkel
- 76: Hauptebene der Stufung bzw. Profilierung

## Patentansprüche

1. Verfahren (10) zum Herstellen von Konstruktionsbauholz (12) aus Schwachholz (14) mit den Schritten:
- Bereitstellen eines Schwachholz-Stammes (18), der sich in eine Längsrichtung erstreckt, dabei einen im Wesentlichen kreisrunden Querschnitt (20) aufweist und sich in seiner Längsrichtung konisch verjüngt,
- Auftrennen des Schwachholz-Stammes (18) in zwei Halbhölzer (22), die dabei je begrenzt sind von einer Mittelschnittfläche (24) und einer dazu parallelen Außenschnittfläche (26),
- Besäumen der beiden Halbhölzer (22) mit jeweils zwei Flanken (30), wobei die beiden Flanken (30) entlang der konischen Form des ursprünglichen Schwachholz-Stammes (18) aufeinander zulaufend besäumt werden,
- Herstellen einer einschichtigen Endlos-Platte (40) mittels aneinander Anlegen und Verleimen von mehreren besäumten Halbhölzern (22) mit ihren seitlichen Flanken (30), wobei die Halbhölzer (22) mit ihren aufeinander zulaufenden Flanken (30) wechselseitig aneinander angelegt werden,
- Abtrennen mindestens eines Plattenstreifens (44) von der Endlos-Platte (40) mit im Wesentlichen zueinander parallelen Streifenflanken (46),
- Herstellen eines Endlos-Plattenstreifens (52) mittels hintereinander Anlegen und Verleimen von mehreren Plattenstreifen (44), wobei die Plattenstreifen (44) an ihren Enden mit Zinken (50) versehen werden
- Hobeln des Endlos-Plattenstreifens (52) auf ein Dicken-Endmaß (56) und
- Herstellen eines Balkens (60, 62, 64) mittels übereinander Anordnen und Verleimen mehrerer, zuvor auf vorbestimmte Länge abgelängter Endlos-Plattenstreifen (52).

2. Verfahren zum Herstellen von Konstruktionsbauholz aus Schwachholz nach Anspruch 1, wobei beim Herstellen der einschichtigen Endlos-Platte (40) die besäumten Halbhölzer (22) zunächst getrocknet werden.

3. Verfahren zum Herstellen von Konstruktionsbauholz aus Schwachholz nach Anspruch 1 oder 2, wobei beim Herstellen der einschichtigen Endlos-Platte (40) an den seitlichen Flanken (30) der besäumten Halbhölzer (22) mindestens eine Stufung (36) ausgebildet wird, insbesondere nach dem Trocknen der besäumten Halbhölzer (22).

4. Konstruktionsbauholz (12) hergestellt nach einem Verfahren gemäß einem der Ansprüche 1 bis 3.

## Claims

1. Method (10) for producing structural timber (12) from small-diameter wood (14) with the steps:
- Providing a small-diameter wood log (18) which extends in a longitudinal direction, thereby having a substantially circular cross-section (20) and tapering conically in its longitudinal direction,
- Splitting the small-diameter wood log (18) into two half-timbers (22), which are each bounded by a central cutting surface (24) and a parallel outer cutting surface (26),
- Edging the two half-timbers (22) with two flanks (30) each, wherein the two flanks (30) are edged to run towards each other along the conical shape of the original small-diameter wood log (18),
- Producing a single-layer continuous panel (40) by laying together and gluing several edged half-timbers (22) with their lateral flanks (30), wherein the half-timbers (22) are laid together alternately with their tapering flanks (30),
- Separating at least one panel strip (44) from the continuous panel (40) with substantially parallel strip flanks (46),
- Producing a continuous panel strip (52) by laying one behind the other and gluing several panel strips (44), wherein the panel strips (44) are provided with finger joints (50) at their ends,
- Planing the continuous panel strip (52) to a final thickness dimension (56) and
- Producing a beam (60, 62, 64) by arranging one above the other and gluing several continuous panel strips (52) previously cut to a predetermined length.

2. Method for producing structural timber from small-diameter wood according to claim 1, wherein in producing the single-layer continuous panel (40), the edged half-timbers (22) are first dried.

3. Method for producing structural timber from small-diameter wood according to claim 1 or 2, wherein in producing the single-layer continuous panel (40), at least one step (36) is formed on the lateral flanks (30) of the edged half-timbers (22), in particular after the drying of the edged half-timbers (22).

4. Structural timber (12) produced according to a method according to any one of claims 1 to 3.

## Revendications

1. Procédé (10) pour la fabrication de bois de construction (12) à partir de bois de faible diamètre (14), comprenant les étapes suivantes :
- Fourniture d'une grume de bois de faible diamètre (18) qui s'étend dans une direction longitudinale, présentant une section transversale essentiellement circulaire (20) et s'amenuisant de forme conique dans sa direction longitudinale,
- Sciage de la grume de bois de faible diamètre (18) en deux demi-bois (22), qui sont chacun délimités par une surface de coupe centrale (24) et une surface de coupe extérieure parallèle à celle-ci (26),
- Délignage des deux demi-bois (22) avec deux flancs (30) chacun, les deux flancs (30) étant délignés de manière à converger le long de la forme conique de la grume de bois de faible diamètre d'origine (18),
- Production d'un panneau continu monocouche (40) par assemblage et collage de plusieurs demi-bois (22) délignés avec leurs flancs latéraux (30), les demi-bois (22) étant assemblés en alternance avec leurs flancs (30) convergents,
- Séparation d'au moins une bande de panneau (44) du panneau continu (40) avec des flancs de bande (46) essentiellement parallèles,
- Production d'une bande de panneau continue (52) par assemblage successif et collage de plusieurs bandes de panneau (44), les bandes de panneau (44) étant pourvues d'entureures multiples (50) à leurs extrémités,
- Rabotage de la bande de panneau continue (52) à une épaisseur finale (56) et
- Production d'une poutre (60, 62, 64) par superposition et collage de plusieurs bandes de panneau continues (52) préalablement coupées à une longueur prédéterminée.

2. Procédé pour la fabrication de bois de construction à partir de bois de faible diamètre selon la revendication 1, dans lequel, lors de la production du panneau continu monocouche (40), les demi-bois (22) délignés sont d'abord séchés.

3. Procédé pour la fabrication de bois de construction à partir de bois de faible diamètre selon la revendication 1 ou 2, dans lequel, lors de la production du panneau continu monocouche (40), au moins un gradin (36) est formé sur les flancs latéraux (30) des demi-bois (22) délignés, en particulier après le séchage des demi-bois (22).

4. Bois de construction (12) fabriqué selon un procédé conforme à l'une quelconque des revendications 1 à 3.
